# EUROPÄISCHE PATENTSCHRIFT

(11) **EP 0 768 173 B1**
(45) Veröffentlichungstag und Bekanntmachung des Hinweises auf die Patenterteilung: **24.03.1999**
(21) Anmeldenummer: 96116067.8
(22) Anmeldetag: 08.10.1996
(51) Int. Cl.: B41F 13/004

(54) **Drehzahlregeleinrichtung**
Rotary speed control system
Système de commande de la vitesse de rotation

(30) Priorität: 09.10.1995 DE 19537587
(43) Veröffentlichungstag der Anmeldung: 16.04.1997
(73) Patentinhaber: Koenig & Bauer Aktiengesellschaft, 97080 Würzburg (DE)
(72) Erfinder: Seyfried, Rüdiger Karl, 97299 Zell/Main (DE)

(56) Entgegenhaltungen:
- DE-A- 4 132 765
- DE-A- 4 214 394
- MEYER S ET AL: "MEHRMOTORENANTRIEB FUER ROTATIONSDRUCKMASCHINEN" 1977 , SIEMENS ZEITSCHRIFT, VOL. 51, NR. 5, PAGE(S) 387 - 394 XP000608822

## Beschreibung

Die Erfindung betrifft eine Drehzahlregeleinrichtung für einen Mehrmotorenantrieb von Baueinheiten einer Druckmaschine gemäß dem Oberbegriff des Anspruches 1.

Aus der DE 41 32 765 A1 ist eine Drehzahlregeleinrichtung für einen Mehrmotorenantrieb einer Druckmaschine bekannt. Bei dieser Drehzahlregeleinrichtung ist ein Führungsantriebsmotor mit vorgeordneter Regelstrecke angeordnet und jeder weitere Antriebsmotor weist eine eigene, von der Regelstrecke des Führungsantriebsmotors gesteuerte Regelstrecke auf.

Die DE 42 14 394 A1 beschreibt eine Rotationsdruckmaschine mit Einzelantrieben. Die Einzelantriebe der Druckstellengruppen beziehen ihre Referenzposition vom Falzapparat.

Die "Siemens-Zeitschrift" 51 (1977) Heft 5, Seiten 387 bis 398 beschreibt einen Mehrmotorenantrieb für Rotationsdruckmaschinen. Im Zusammenhang mit einem Registerregler wird gemäß Bild 4 ein Filter verwendet. Die Reglerstruktur beruht nicht auf einem Komplex von zusammengeschalteten Antrieben.

Der Erfindung liegt die Aufgabe zugrunde, eine Drehzahlregeleinrichtung für einen Mehrmotorenantrieb von Baueinheiten einer Druckmaschine zu schaffen, mit der Antriebsmotoren für Baueinheiten mit sich unterscheidenden Momentenverlauf geregelt werden können.

Diese Aufgabe wird erfindungsgemäß durch die Merkmale des kennzeichnenden Teiles des Anspruches 1 gelöst.

In vorteilhafter Weise wird durch die erfindungsgemäße Drehzahlregeleinrichtung für einen Mehrmotorenantrieb einer Druckmaschine erreicht, daß eine Baueinheit, insbesondere ein Falzapparat, mit stark schwankenden Momentenbedarf von einem Antriebsmotor angetrieben wird, dessen Regelung auf diesen schwankenden Momentenbedarf schnell reagiert und somit eine gleichmäßige Drehzahl erreicht wird. Dieser Antriebsmotor wird als Leitantrieb herangezogen. Gleichzeitig werden Baueinheiten, insbesondere Druckeinheiten, mit weniger schwankenden Momentenbedarf von Antriebsmotoren angetrieben, deren Regelstrecke von diesem schwankenden, aber geglätteten Momentenbedarf abhängig ist. Damit werden diese Baueinheiten nicht zu Schwingungen infolge der Regelung des Leitantriebes angeregt.
Vorteilhaft ist, daß die Folgeantriebe mit einem Proportionalitätsfaktor bewertet werden können, so daß bestimmte Folgemotoren innerhalb des Mehrmotorenantriebes zu eindeutigen Momentensenken oder Momentenlieferanten definiert werden. Damit ist eine klare Momentenflußrichtung innerhalb der Druckmaschine auch bei sich veränderten Lastverhalten festgelegt. Somit werden Druck- oder Schwingungsprobleme, beispielsweise Passerversatz, infolge z. B. Zahnflankenwechsels oder Spiels in einer Antriebswelle verhindert.

Eine erfindungsgemäße Drehzahlregeleinrichtung ist in der Zeichnung schematisch dargestellt und wird im folgenden näher beschrieben.

Eine Druckmaschine, z. B. eine Bahn 1 verarbeitende Rollenrotationsdruckmaschine besteht beispielsweise aus einer Rollenlagerung 2, einer aus zwei Brückendruckwerken 3, 4 gebildeten H-Druckeinheit 6 und einem Falzapparat 7. In den Brückendruckwerken 3, 4 sind jeweils zwei Form- und Gummizylinder 8, 9, 11, 12 bzw. 13, 14, 16, 17 über einen Zwangsantrieb, d. h. formschlüssigen Antrieb, z. B. einen Zahnradzug, miteinander verbunden. Der Falzapparat 7 und die beiden Brückendruckwerke 3, 4 werden jeweils von einem eigenen Elektromotor 18, 19, 21 angetrieben und sind mittels eines Zwangsantriebes, z. B. einer Antriebswelle 22, formschlüssig synchronisiert verbunden. Die Elektromotoren 18, 19, 21 können als Gleich- oder Drehstrommotoren ausgeführt sein. Im Ausführungsbeispiel werden Gleichstrommotoren beschrieben. Bei Verwendung von Drehstromantrieben werden die den Momenten entsprechenden Größen zur Regelung verwendet. Diese Rollenrotationsdruckmaschine kann selbstverständlich auch aus einer Vielzahl von Druckeinheiten, auch anderer Art, z. B. in Reihenbauweise, und mehreren Falzapparaten zusammengesetzt sein.
Der Antriebsmotor 18 der Baueinheiten mit den größten Momentenschwankungen, im vorliegenden Beispiel der Antriebsmotor 18 des Falzapparates 7, ist als mit einem Drehzahlgeber 23 versehener Leitantriebsmotor ("Master") 18 vorgesehen. Dazu ist dem Leitantriebsmotor 18 eine Regelstrecke 24 vorgeordnet. Diese Regelstrecke 24 besteht aus einem Drehzahlsollwertgeber 26, einem Drehzahlsummationspunkt 27, einem Drehzahlregler 28, einem Stromsummationspunkt 29, einem Stromregler 31, einem Leistungsteil 32 und einem Stromistwertgeber 33. Der Drehzahlsollwertgeber 26 ist mit dem ersten Eingang des Drehzahlsummationspunktes 27 und der Drehzahlgeber 23 ist mit dem zweiten Eingang verbunden. Der Ausgang des Drehzahlsummationspunktes 27 ist über den Drehzahlregler 28 auf einen ersten Eingang des Stromsummationspunktes 29 geführt. Der zweite Eingang des Stromsummationspunktes 29 ist mit dem in einer Stromzuführleitung 34 angeordneten Stromistwertgeber 33 des Leitantriebmotores 18 verbunden. Der Ausgang des Stromsummationspunktes 29 ist über den Stromregler 31 und dem nachgeschalteten Leistungsteil 32 mit dem Leitantriebsmotor 18 verbunden.
Den beiden als nebengeordneten Folgeantriebsmotoren 19, 21 ("Slaves") vorgesehenen Antriebsmotoren 19, 21 der Brückendruckwerke 3, 4 und anderen möglichen zusätzlich angeordneten Antriebsmotoren ist jeweils eine weitere Regelstrecke 36, 37 vorgeschaltet. Diese Regelstrecke 36, 37 besteht jeweils aus einem Stromsollwertgeber 38, einer Strompegelanpassung 39, einem Stromsummationspunkt 41, einem Stromregler 42, einem Leistungsteil 43 und einem Stromistwertgeber 44. Der dem Drehzahlregler 28 nachgeordnete Stromsollwertgeber 38 ist mit einem Filter 46 zur Glättung des Stromsoliwertes. Diesem Stromsollwertgeber 38 ist die Strompegelanpassung 39 nachgeschaltet, die auf einen ersten Eingang des Stromsummationspunktes 41 führt. Über eine Eingabestation 47 lassen sich der Filter 46 und die Strompegelanpassung 39 parametrieren. Der zweite Eingang des Stromsummationspunktes 41 ist wiederum mit dem in einer Stromzuführleitung 48 angeordneten Stromistwertgeber 44 des jeweiligen Folgeantriebsmotores 19, 21 verbunden. Der Ausgang dieses Stromsummationspunktes 41 ist über den Stromregler 42 und dem nachgeschalteten Leistungsteil 43 mit dem jeweiligen Folgeantriebsmotor 19, 21 verbunden.

Die Funktionsweise der erfindungsgemäßen Drehzahlregeteinrichtung für einen Mehrmotorenantrieb ist folgendermaßen:
Mittels des Drehzahlsollwertgebers 26 wird ein Drehzahlsollwert n_{SOLL} auf den Drehzahlsummationspunkt 27 gegeben. Dort wird der Drehzahlsollwert n_{SOLL} mit dem vom Drehzahlgeber 23 erfaßten Drehzahlistwert n_{IST} verglichen und eine etwaig bestehende Differenz dem Drehzahlregler 28 zugeführt. Der Drehzahlregler 28 bestimmt an seinem Ausgang einen Stromsollwert I_{SOLL}, der einerseits dem Stromsummationspunkt 29 des Leitantriebsmotors 18 und andererseits dem Stromsollwertgeber 38 der Regelstrecke 36, 37 jedes Folgeantriebsmotores 19, 21 zugeführt wird. Im Stromsummationspunkt 29 wird der Stromsollwert I_{SOLL} mit dem vom Stromistwertgeber 33 erfaßten Stromistwert I_{IST} des Leitantriebmotores 18 verglichen und eine bestehende Differenz dem Stromregler 31 zugeführt. Der Stromregler 31 steuert mittels des Leistungsteiles 32 den Leitantriebsmotor 18 an.

Die Regelstrecke 36, 37 des jeweiligen Folgeantriebsmotores 19, 21 erhält vom Ausgang des Drehzahlreglers 28 den Stromsollwert I_{SOLL}, der dem Stromsollwertgeber 38 zugeführt wird. Im Stromsollwertgeber 38 wird dieser Stromsollwert I_{SOLL} des Leitantriebsmotores 18 geglättet und mittels der Pegelanpassung 39 ein Stromsollwert für den Folgeantriebsmotor 19, 21 einem ersten Eingang des Stromsummationspunktes 41 zugeführt. Dort wird ein vom Stromistwertgeber 44 erfaßter Stromistwert des Folgeantriebsmotores 19, 21 mit dem Stromsollwert verglichen. Eine etwaig bestehende Differenz wird dem Stromregler 42 zugeführt, der mittels des Leistungsteiles 43 den Folgeantriebsmotor 19, 21 ansteuert.

Es ist auch möglich, nicht jeder Baueinheit 3; 4; 7 einen eigenen Elektromotor 18; 19; 21 zuzuordnen, sondern allen untereinander in formschlüssiger Antriebsverbindung stehenden Baueinheiten 3; 4; 7 nur zwei Elektromotoren 18; 19; 21 zuzuordnen. Jeder formschlüssige Antriebszug wird somit von mindestens zwei Elektromotoren 18; 19; 21 - einem Master 18 und mindestens einem Slave 19; 21 - angetrieben.

Auch ist es möglich, innerhalb einer Baueinheit 3; 4; 7 zwei Elektromotoren 18; 19; 21 anzuordnen.
Gemeinsam ist allen Ausführungen, daß für einen formschlüssigen Antrieb 22 (auch innerhalb einer Druckeinheit) zwei Motoren vorgesehen sind. Dieser Antrieb 22 kann auch aus Zahnrädern bestehen, die Zylinder 8, 9; 11, 12 bzw. 13, 14, 16, 17 eines Brückendruckwerkes 3, 4 miteinander formschlüssig verbinden.

Der Filter 46 zur Glättung des Stromsollwertes ist vorzugsweise als Tiefpaß (z. B. RC-Glied oder LC-Schaltung) ausgeführt.

Dieser Filter 46 kann als aktiver (z. B. Operationsverstärker und LC- oder RC-Beschaltung) oder passiver (z. B. RC-Glied, LC-Glied) Tiefpaß oder auch als digitaler Filter ausgebildet sein.

### Teileliste

- 1: Bahn
- 2: Rollenlagerung
- 3: Brückendruckwerk
- 4: Brückendruckwerk
- 5: -
- 6: H-Druckeinheit
- 7: Falzapparat
- 8: Formzylinder
- 9: Formzylinder
- 10: -
- 11: Gummizylinder
- 12: Gummizylinder
- 13: Formzylinder
- 14: Formzylinder
- 15: -
- 16: Gummizylinder
- 17: Gummizylinder
- 18: Elektromotor, Leitantriebsmotor
- 19: Elektromotor, Folgeantriebsmotor
- 20: -
- 21: Elektromotor, Folgeantriebsmotor
- 22: Antriebswelle
- 23: Drehzahlgeber
- 24: Regelstrecke (18)
- 25: -
- 26: Drehzahlsollwertgeber
- 27: Drehzahlsummationspunkt
- 28: Drehzahlregler
- 29: Stromsummationspunkt
- 30: -
- 31: Stromregler
- 32: Leistungsteil
- 33: Stromistwertgeber
- 34: Stromzuführleitung
- 35: -
- 36: Regelstrecke (19)
- 37: Regelstrecke (21)
- 38: Stromsollwertgeber
- 39: Strompegelanpassung
- 40: -
- 41: Stromsummationspunkt
- 42: Stromregler
- 43: Leitungsteil
- 44: Stromistwertgeber
- 45: -
- 46: Filter (38)
- 47: Eingabeeinrichtung (38)
- 48: Stromzuführleitung

## Patentansprüche

1. Drehzahlregeleinrichtung für einen Mehrmotorenantrieb von Baueinheiten (3; 4; 7) einer Druckmaschine mittels mindestens eines formschlüssigen Antriebes (22), der mindestens zwei Elektromotoren (18; 19; 21) aufweist, wobei ein Elektromotor (18) mit einer Regelstrecke (24) als Leitantriebsmotor (18) und jeder andere Elektromotor (19; 21) mit einer Regelstrecke (36; 37) als Folgeantriebsmotor (19; 21) ausgebildet ist und diese Regelstrecke (36; 37) von einem in einem Drehzahlregler (28) gebildeten Stromsollwert (I_{SOLL}) der Regelstrecke (24) als Leitantriebsmotor (18) abhängig ist, dadurch gekennzeichnet, daß der Leitantriebsmotor (18) einer mit größten schwankenden Momentenverlauf aufweisenden Baueinheit (7) zugeordnet ist und daß in der jeweiligen Regelstrecke (36; 37) der Folgeantriebsmotoren (19; 21) ein Filter (46) zur Glättung des Stromsollwertes (I_{SOLL}) des Leitantriebsmotores (18) angeordnet ist.

2. Drehzahlregeleinrichtung nach Anspruch 1, dadurch gekennzeichnet, daß der Leitantriebsmotor (18) einem Falzapparat (7) einer Rollenrotationsdruckmaschine zugeordnet ist.

3. Drehzahlregeleinrichtung nach Anspruch 1, dadurch gekennzeichnet, daß der Filter (46) zur Glättung des Stromsollwertes (I_{SOLL}) einem Stromsollwertgeber (38) der jeweiligen Regelstrecke (36; 37) zugeordnet ist.

4. Drehzahlregeleinrichtung nach Anspruch 1, dadurch gekennzeichnet, daß der Filter (46) als Tiefpaß ausgebildet ist.

## Claims

1. Rotational speed control system for a multiple-motor drive of modular units (3; 4; 7) of a printing machine by means of at least one positive drive (22), which has at least two electric motors (18; 19; 21), one electric motor (18) being designed with a controlled system (24) as a master drive motor (18), and each other electric motor (19; 21) being designed with a controlled system (36; 37) as a slave drive motor (19; 21) and this controlled system (36; 37) depending on a current set point (I_{SP}) formed in a rotational speed controller (28) and belonging to the controlled system (34) as the master drive motor (18), characterized in that the master drive motor (18) is assigned to a modular unit (7) exhibiting with [sic] the greatest fluctuating torque variation, and in that, in the respective controlled system (36; 37) of the slave drive motors (19; 21), there is arranged a filter (46) to smooth the current set point (I_{SP}) from the master drive motor (18).

2. Rotational speed control system according to Claim 1, characterized in that the master drive motor (18) is assigned to a folder (7) of a web-fed rotary printing machine.

3. Rotational speed control system according to Claim 1, characterized in that the filter (46) for smoothing the current set point (I_{SP}) is assigned to a current set point transmitter (38) of the respective controlled system (36; 37).

4. Rotational speed control system according to Claim 1, characterized in that the filter (46) is designed as a low-pass filter.

## Revendications

1. Dispositif de régulation de la vitesse de rotation d'un moyen d'entraînement à plusieurs moteurs pour des unités structurelles (3 ; 4 ; 7) d'une machine d'imprimerie à l'aide d'au moins un moyen d'entraînement par conjugaison de formes (22) comportant au moins deux moteurs électriques (18 ; 19 ; 21), un moteur électrique (18) muni d'un trajet de régulation (24) faisant fonction de moteur d'entraînement maître (18) et chaque autre moteur électrique (19 ; 21) muni d'un trajet de régulation (36 ; 37) faisant fonction de moteur d'entraînement asservi (19 ; 21), et chacun desdits trajets de régulation (36 ; 37) étant dépendant de la valeur de consigne de courant (I_{SOLL}) du trajet de régulation (24) formée dans un régulateur de vitesse de rotation (28), ledit trajet de régulation (24) desservant le moteur d'entraînement maître (18), caractérisé en ce que le moteur d'entraînement maître (18) est associé à une unité structurelle (7) présentant les variations d'allure de couple les plus grandes, et en ce qu'un filtre (46) est implanté sur chacun des trajets de régulation (36 ; 37) des moteurs d'entraînement asservis (19 ; 21) pour lisser la valeur de consigne de courant (I_{SOLL}) du moteur d'entraînement maître (18).

2. Dispositif de régulation de la vitesse de rotation selon la revendication 1, caractérisé en ce que le moteur d'entraînement maître (18) est associé à un appareil de pliure (7) d'une machine à imprimer rotative à bobines.

3. Dispositif de régulation de la vitesse de rotation selon la revendication 1, caractérisé en ce que le filtre (46) destiné à lisser la valeur de consigne de courant (I_{SOLL}) est associé à un transmetteur de valeur de consigne de courant (38) de chaque trajet de régulation (36 ; 37).

4. Dispositif de régulation de la vitesse de rotation selon la revendication 1, caractérisé en ce que le filtre (46) est conçu sous la forme d'un filtre passe-bas.
